# EUROPÄISCHE PATENTSCHRIFT

(11) **EP 1 229 197 B1**
(45) Veröffentlichungstag und Bekanntmachung des Hinweises auf die Patenterteilung: **07.04.2010**
(21) Anmeldenummer: 02002640.7
(22) Anmeldetag: 05.02.2002
(51) Int. Cl.: E05D 13/00

(54) **Einblatt-Überkopf-Tor**
Single panelled overhead door
Porte basculante à panneau unique

(30) Priorität: 05.02.2001 DE 20101944 U; 29.03.2001 DE 10115571; 21.05.2001 DE 10124793; 29.06.2001 DE 10131689; 29.10.2001 DE 10153366
(43) Veröffentlichungstag der Anmeldung: 07.08.2002
(62) Teilanmeldung aus: 07117301.7
(73) Patentinhaber: HÖRMANN KG AMSHAUSEN, 33803 Steinhagen/Westf. (DE)
(72) Erfinder: Hörmann Thomas J. Dipl.-Ing., 66606 St. Wendel (DE)
(74) Vertreter: Kastel, Stefan

(56) Entgegenhaltungen:
- EP-A- 0 943 771
- CH-A- 189 344
- CH-A- 340 337
- FR-A- 1 197 711
- FR-A1- 2 630 491
- US-A- 3 188 698

## Beschreibung

Die Erfindung betrifft ein Ein-Blatt-Überkopf-Tor mit den Merkmalen des Oberbegriffs des beigefügten Anspruches 1, wie es aus der FR 1 197 711 bekannt ist.

Die DE 16 92 017 U1 beschreibt, wie die FR 15 21 631 C1, ein Kipptor mit einem starren Torblatt, dessen oberer Bereich über Hebel an eine Zarge angelenkt ist und das unterhalb der Hebelanlenkung über Rollen oder dergleichen Führungselementen in an der Zarge angebrachten vertikalen Führungsschienen geführt ist. Die Führungselemente sind mit Abstand von der unteren Torblattkante an den seitlichen Torblatträndern angelenkt. Durch diese Mechanik schwingt die untere Torblattkante bei dem Öffnungsvorgang aus der Schließebene hinaus und ragt in der horizontalen Öffnungslage des Torblatts eine Art Vordach bildend aus der Garagenöffnung heraus. Ein Vorteil dieses auch als "Canopy-Tor" bezeichneten Tortyps ist der geringe Platzbedarf im Garageninnern. Auch müssen im Garageninnern keine horizontalen Führungsschienen oder dergleichen montiert werden. Die bekannten Tore der gattungsgemäßen Art sind mit Gegengewichten zum Torblattgewichtsausgleich versehen, deren Bewegungsbahn entlang der vertikalen Zargenholme verläuft und die jeweils mit Seilzügen, deren freie Enden im Bereich der Torblattführungselemente am Torblatt angreifen, versehen. In eben diesem Bereich sind Absturzsicherungen vorgesehen, die das Torblatt bei plötzlichem Schlaff-Werden eines Seilzuges gegen Absturz sichern.

Weitere Beispiele für auf ein schlaffes Seil reagierende Absturzsicherungen bei anderen Tortypen finden sich in der DE 195 03 588 C2 und der DE 27 27 440 A1 für Schwingtore, der EP 0 172 351 B1 für Sektionaltore, der EP 0 149 692 A1 und der EP 0 156 415 A1 für Rolltore, der DE 37 10 237 für Sektionaltore, der FR 24 15 188 A1 für Sektional- oder Hubtore und der DE 44 13 465 A1 für Sektional-, Hub- oder Rolltore. Die aus der EP 0 156 415 A1 und der DE 37 10 237 A1 entnehmbaren Sektionaltore weisen weiterhin als Gewichtsausgleichseinrichtung eine oberhalb der Toröffnung anzubringende wuchtige Torsionsfederwelle mit zwei Torsionsfedern auf.

Die DE 92 02 302 U1 beschreibt ein Einblatt-Überkopf-Tor mit einer Torzarge und einem starren Torblatt, das mit seinem unteren Bereich an einer ersten der Zarge zugeordneten im wesentlichen vertikalen Führungsschiene und mit seinem oberen Bereich an einer zweiten der Torzarge zugeordneten im wesentlichen horizontalen Führungsschiene derart geführt ist, dass das Torblatt im Bewegungsverlauf zwischen seiner horizontalen Öffnungslage und seiner vertikalen Schließlage im Ganzen abkippt. Als Kraftquelle für den Gewichtsausgleich ist auch hier eine über Seilzüge wirkende Gegengewichtseinrichtung vorgesehen.

Die aus der FR 15 21 631 C1, der DE 16 92 017 U1 und der DE 92 02 302 U1 bekannten Einblatt-Überkopf-Tore zeichnen sich im Gegensatz zu den aus mehreren Torblattgliedern gebildeten Sektionaltoren durch einfachere Herstellung und Montage und damit meist auch durch ihren günstigeren Preis aus. Insbesondere können diese Art Tore bereits am Herstellort in hohem Maße vormontiert werden und im vormontierten Zustand zum Montageort transportiert werden.

Aus der eingangs erwähnten FR 1 197 711 ist ein Einblatt-Überkopftor mit einem starren Torblatt, das geführt durch eine Zarge, aus einer im Wesentlichen vertikalen Schließlage in eine im Wesentlichen horizontale Öffnungslage im Ganzen nach oben abkippbar ist, bekannt. Das Torblatt ist an seinem unteren Bereich mit Rollen und an seinem oberen Bereich über Hebel geführt. Als Gewichtsausgleichseinrichtung ist eine Torsionsfederwelle mit einer einzelnen Torsionsfeder vorgesehen. Die Torsionsfederwelle ist als Hohlwelle ausgeführt und an ihren beiden Endbereichen in Kugellagern drehbar gelagert. An der Torsionsfederwelle ist außenseitig jeweils eine Seiltrommel einer Seilzugeinrichtung vorgesehen. Jeweils ein auf der Seiltrommel aufwickelbares Seil überträgt die Zugkraft über eine eine Sperrklinke aufweisende Absturzsicherungsvorrichtung auf das Torblatt.

Aufgabe der Erfindung ist es, ein Einblatt-Überkopf-Tor nach dem Oberbegriff des beigefügten unabhängigen Anspruches 1 bei auch längerem oder häufigen Betrieb sicherer und dennoch kostengünstiger zu gestalten.

Zum Lösen dieser Aufgabe ist ein Einblatt-Überkopf-Tor der im Oberbegriff des Anspruches 1 genannten Art durch die kennzeichnenden Merkmale des Anspruches 1 weitergebildet.

Vorteilhafte Ausgestaltungen der Erfindung sind Gegenstand der Unteransprüche.

Die Torsionsfederwelle muss für die hier beschriebene Anordnung besonders kompakt ausgebildet sein. Auch die eventuellen Torsionsfeder(n) darf bzw. dürfen keinen großen Durchmesser aufweisen. Bei den Toren der in Rede stehenden Art ist auch die Belastung der Torsionsfeder völlig anders als beispielsweise bei einem Sektionaltor. Bei den Toren der in Rede stehenden Art ist die auszugleichende Gewichtskraft des Tores nämlich während des ganzen Torverlaufs gleich. Aus diesem Grunde hat man bisher bei vielen vorher bekannten Toren dieser Art auch keine Torsionsfedern als Gewichtsausgleichseinrichtung, sondern Gegengewichte verwendet, da deren Kraft gleich bleibt, während sich die Federkraft von Gewichtsausgleichsfedern beim Torlauf ständig ändert. Entsprechend der kompakten Ausmaße muss die Torsionsfederanordnung der hier betrachteten Tore über einen langen Torsionsbereich, beispielsweise mehr als 20 Umdrehungen, wirksam sein: Z.B. wird die Torsionsfeder herstellerseitig um ca. 30 Umdrehungen vorgespannt. Die Torsionsfederbelastung ist also hier gerade am Anfang einer Öffnungsbewegung besonders hoch. Bei ersten Testen hat man zum Erreichen der kompakten Ausmaße ein Massivstab als Torsionsfederwelle eingesetzt. Aufgrund der Torsionsfederbelastung hat sich so eine Welle stark verbogen und eine Eierbewegung "wie eine Wurst" durchgeführt, was zu unruhigem Lauf, verkürzter Lebensdauer und unerwünschten Geräuschen geführt hat.

Die Torsionsfederwelle wird nun ganz als Hohlwelle ausgeführt. Die Torwelle ist also durch ein Rohr gebildet. Ein solches Rohr hat bei gleicher Masse einen größeren Außendurchmesser und ein größeres Widerstandsbiegemoment als eine Vollwelle. Dadurch ist die Durchbiegung - auch bei Anflanschen eines Antriebs an die Torwelle und dem sich ergebenden Eigengewicht - geringer. Eine geringere Durchbiegung verringert die Lagerbelastung und beugt somit einem sicherheitsrelevanten Ausfall der Gewichtsausgleichseinrichtung selbst bei längerem und häufigerem Betrieb ohne Wartung vor. Dennoch kann auf zusätzliche Stützlager verzichtet werden.

Durch den Einsatz einer Hohlwelle als Torsionsfederwelle einer Torsionsfedereinrichtung wird eine für den Transport und die Montage außerordentlich vorteilhafte Ausbildung und Anordnung der Gewichtsausgleichseinheit innerhalb der von der Zarge überstrichenen Fläche ohne Nachteile in Bezug auf ruhigen Lauf und Lebensdauer ermöglicht.

Bei anderen Arten von Toren mit Torsionsfederwellen treten die erwähnten spezifischen Probleme nicht auf. Beispielsweise ist die Torsionsfeder bei Sektionaltoren konisch vorgespannt. Ein Eiern in dem Maße wie bei den hier in Rede stehenden Kipptoren mit erfindungsgemäßer kompakter vormontierter Kraftquelleneinheit tritt dort nicht auf. Auch werden Sektionaltore in Einzelteilen und nicht in dem Maße vormontiert, wie die hier in Rede stehenden Einblatt-Überkopf-Tore geliefert.

Zur Stabilität des Torwelle wäre ein möglichst großer Rohrdurchmesser wünschenswert. Dem stehen aber die zur Verfügung stehenden begrenzten Ausmaße gegenüber, denn das Rohr muss in die Torsionsfeder eingreifen können und diese soll einen Durchmesser kleiner als die Höhe bzw. Breite des parallelen Zargenholmes haben. Insbesondere ist aber die Lagerung eines dicken Rohres problematisch, denn dies würde einerseits für die geforderte kompakte Anordnung zu große Lagerelemente, andererseits aber auch mit dem Durchmesser steigende Lagerreibungskräfte ergeben. Erfindungsgemäß ist vorgesehen, die mit einem Rohrprofil gebildete Torsionsfederwelle mit verschieden dicken Abschnitten zu versehen, nämlich dickeren Abschnitten, die die Welle gegen Verbiegen stabilisieren, und dünneren, an denen die Welle gelagert ist.

Vorteilhafterweise sind die Wellenenden gelagert und somit die Endabschnitte der ein Rohrprofil aufweisenden Torwelle dünner ausgeführt als deren sich zwischen den Lagerelementen erstreckender Mittelabschnitt. Die Ausbildung mit dünneren und dickeren Abschnitten ist auf verschiedene Arten möglich. Gemäß einer vorteilhaften Ausgestaltung ist die Torwelle einstückig ausgebildet mit konischen Übergangsbereichen zwischen den Abschnitten verschiedenen Durchmessers. In einer weiteren vorteilhaften Ausgestaltung ist die Torwelle aus Rohren verschiedenen Durchmessers zusammengefügt, wobei beispielsweise ein Ende eines dünneren Rohres in ein dickeres Rohr mittels einer (Keil-)Verzahnung drehfest in ein dickeres eingesetzt ist. Anstelle von Keilverzahnungen sind auch andere drehfeste Verbindungen (Schweißen, Splintverbindungen,...) für die Rohre unterschiedlichen Durchmessers denkbar.

Das Rohrprofil muss auch nicht über die gesamte Wellenlänge kreisrund sein, es könnten auch Stabilitätsgründen zumindest abschnittsweise auch andere Rohrprofilformen (quadratisch, sternförmig, mit Verstärkungsansätzen,...) zum Einsatz kommen.

Die erfindungsgemäßen Vorteile lassen sich auch bei gattungsgemäßen (Canopy-)Toren erzielen, deren Torblätter und Gewichtsausgleichseinrichtungen zur Montage an einem Holzrahmen wie aus der EP 0 513 773 A1 entnehmbar - auf die für weitere Einzelheiten ausdrücklich verwiesen wird - ohne Zarge aber mit Beschlagteilen vormontiert sind.

Bei einer ersten Ausführungsform der Erfindung wird vorgeschlagen, dass anstelle von Gegengewichten eine Torsionsfederwelle als Gewichtsausgleichseinrichtung verwendet wird. Dies spart Gewicht und damit Transportkosten; die Torsionsfederwelle kann bereits vorgespannt beim Hersteller vormontiert werden. Der Monteur braucht am Montageort das bereits in der Zarge vormontierte Tor nur auszurichten und die Zarge in dem Mauerwerk verankern, um ein betriebsfertiges Tor zu erhalten. Dabei wird trotz der nun in der Europäischen Union geltenden verschärften Sicherheitsbestimmungen auf die Sicherheit einer zweiten Torsionsfeder verzichtet, was ebenfalls Gewicht und Kosten spart. Dies ist bei dem Kipptor überraschenderweise ohne Sicherheitseinbußen möglich, weil die Absturzsicherungsvorrichtung ja nicht nur auf einen Seilbruch sondern auch auf einen Federbruch reagiert. Die Torsionsfederwelle selbst ist platzsparend an der Zarge befestigt. Dies lässt eine Vormontage der Torsionsfederwelle beim Hersteller zu, so dass Unsicherheiten durch fehlerhafte Montage und die Gefahr von Verletzungen des Montagepersonals, z.B. beim Spannen der Feder, verringerbar ist.

Bei einer weiteren Ausführungsform der Erfindung wird vorgeschlagen, dass als Kraftquelle eine als Antriebswelle wirkende vormontierte Antriebseinheit mit Torwelle und Seiltrommeln verwendet wird. Diese Torwelle ist als Torsionsfederwelle der Torsionsfeder-Gewichtsausgleichseinrichtung ausgebildet. Dies spart Gewicht und damit Transportkosten; die Torsionsfederwelle kann bereits vorgespannt beim Hersteller vormontiert werden. Der Monteur braucht am Montageort das bereits in der Zarge vormontierte Tor nur auszurichten und die Zarge in dem Mauerwerk verankern, um ein betriebsfertiges Tor zu erhalten. Die Torwelle selbst ist platzsparend an der Zarge gelagert. Dies lässt eine Vormontage der Torwelle beim Hersteller zu, so dass Unsicherheiten durch fehlerhafte Montage und die Gefahr von Verletzungen des Montagepersonals, z.B. beim Spannen der Feder bei als Torsionsfederwelle ausgebildeter Torwelle, verringerbar ist. Die Antriebseinheit bestehend aus Torsionsfederwelle und wenigstens einer Zugmitteltrommel, ist in ihrer in Höhen- und Breitenrichtung derart bemessen, dass sie weder zur Seite hin noch nach oben oder in die durch die Zarge umrahmte Toröffnung hin in Richtung parallel zur Zargenebene gesehen über die Zarge vorsteht. Sie ragt lediglich in Dickenrichtung in den zu verschließenden Raum hinein, nutzt aber ansonsten den auch für die Zarge benötigten Raum. Auf diese Weise kann das voll vormontierte Tor platzsparend transportiert und ohne Schwierigkeiten und ohne die Notwendigkeit eines nachträglichen Einbaus und den damit verbundenen Sicherheitsriskiken durch Fehlmontage an der Baustelle in die zu verschließende Mauerwerksöffnung eingepasst werden.

Gemäß noch einer Ausführungsform der Erfindung bei der sich ein Sperrklinkenhebel beim Betrieb des Tores relativ zu dem Torblatt verschwenkt, ist eine Vorspannfeder zum Vorspannen des Sperrklinkenhebels in die Erfassungsstellung unter Belastung beim Torbetrieb stets in Bewegung. Zur Vermeidung eines dadurch bedingten Federbruchs der Vorspannfeder ist vorgesehen, dass diese Feder im gesamten Verschwenkbereich zwischen dem Sperrklinkenhebel und Torblatt ausschließlich auf Verdrehung eines an der Feder ausgebildeten Wendelbereiches beansprucht ist. Belastungen durch ständige bereichsweise Verbiegung einer Feder werden somit vermieden. Die Federbelastung wird wie bei einer auf zugbelasteten Schraubenfeder auf mehrere Windungen eines Wendelbereiches verteilt, die sich untereinander verdrehen.

Eine solche Federausbildung und -anordnung hat eine besonders hohe Lebensdauer, so dass Gefahren durch Federbruch vermieden oder zumindest so weit wie möglich eingedämmt sind.

Eine weitere - wenn auch weniger bevorzugte - Ausgestaltung sieht gemäß vor, den Sperrklinkenhebel nicht direkt an dem Torblatt zu lagern, sondern an einem sich gegenüber dem Torblatt verschwenkenden Sperrklinkenhalter. Auf diese Weise wird die Vorspannfeder bei der Torbewegung nicht bewegt, da die Vorspannfeder nur zwischen dem Sperrklinkenhalter und dem Sperrklinkenhebel wirksam sein muss. Die Kipp- oder Verschwenkbewegung des Torblattes bewirkt eine Verschwenkung des Sperrklinkenhalters relativ zu dem Torblatt.

Die gemäß einer vorteilhaften Weiterbildung der Erfindung vorgesehene Anlenkung von Rollen oder dergleichen in einer der Zarge zugeordneten vertikalen Führungsschiene geführten Torblattführungselementen nicht an der unteren Torblattkante, sondern näher zu einer Hebelanlenkung eines zum Führen der oberen Torblatthälfte vorhandenen Hebelwerks und/oder zur vertikalen Torblattmitte hin versetzt hat gleich mehrere Vorteile: Zum einen sind ein vertikaler Führungsbereich an der Zarge und damit die Führungsschienen und eventuelle Gegenlager für die Absturzsicherung kürzer als bei weiter zur unteren Torblattkante hin versetzten Führungsrollen. Zum anderen ist der Torbewegungsbereich von dem Garageninneren weiter nach außen versetzt - die untere Torblattkante schwenkt im Zuge der Öffnungsbewegung nach außen hin aus -, so dass im Inneren des zu verschließenden Raumes mehr Platz beispielsweise für parkende Autos zur Verfügung steht.

Vorteilhafterweise greift an beiden Torblattseiten jeweils eine von zwei Seileinheiten der das Torblatt mit der Torsionsfederwelle verbindenden Seilzuges an, welche Seileinheiten jeweils durch ein Seil oder mehrere parallele Seile gebildet sind. Mit dem anderen Ende werden die Seileinheiten jeweils auf an den Enden der Torsionsfederwelle vorgesehene Seiltrommeln oder dergleichen Wickeleinrichtung aufgewickelt.

Die Befestigung von Lagerelementen der Torsionsfederwelle erfolgt z.B. unmittelbar am oberen Zargenholm. Die Dimensionen der Torsionsfederwelle, d.h. insbesondere deren Außendurchmesser (ggfs. auch der der Seiltrommeln) ist weiter bevorzugt derart, dass sie nicht über die Zargenholme hinausragt und zwar weder nach außen noch nach innen zur Toröffnung hin. Diese kompakte Bauart ermöglicht eine vollständige Vormontage der Gewichtsausgleichseinrichtung des erfindungsgemäßen Torblattes beim Hersteller, ohne dass die Gewichtsausgleichseinrichtung bei der Montage stört.

Absturzsicherungen sind bisher hauptsächlich für sich zumindest teilweise im wesentlichen rein vertikal bewegende Torblätter vorgeschlagen worden, also beispielsweise solche von Deckengliedertoren, deren untere Paneele den Großteil ihrer Bewegung in vertikalen Führungsschienen geführt zurücklegen, oder von Hubtoren, welche im ganzen nach oben geführt werden. Bekannte Absturzsicherungen umfassen am entsprechenden seitlichen Torblattbereich fest gelagerte Gehäuse, in denen eine Sperrklinke schwenkbar gelagert ist, welche bei Schlaffwerden des Seiles ausgelöst wird - dies meist über Freigabeelemente, welche sich bei Schlaffwerden des Seiles aus dem Bewegungsbereich der Sperrklinke bewegen. Solche bekannten Absturzsicherungen sind einerseits kompliziert im Aufbau und andererseits nicht auf die hier interessierenden Kipp- oder Schwenktore übertragbar, da ja diese Kipp- oder Schwenktore neben einer vertikalen Bewegung auch eine Kippbewegung durchführen, diese Art von Absturzsicherungen aber einen Torblattbereich zum Anordnen der Sperrklinke erfordern, dessen Ausrichtung während des zu sichernden Torblattbewegungsablaufes konstant bleibt.

Die hier beschriebenen Absturzsicherungen weisen dagegen vorteilhafterweise ein an oder parallel zur Rollenachse um die Rollenachse schwenkbar gelagertes Sperrklinkenelement auf, das bei Verkippen des Torblattes relativ zum Torblatt schwenken kann und dadurch seine Lage relativ zu einer ortsfesten Eingriffsausbildung, welche im Auslösefall von der Sperrklinke erfasst wird, beibehält. Die Absturzsicherungsvorrichtung lässt sich weiterhin besonders einfach dadurch ausbilden, dass sie eine an einem Sperrklinkenhebel ausgebildete Sperrklinke umfasst, die in Sperr- oder Eingriffslage federbelastet vorgespannt ist und die durch die Seilzugspannung entgegen dieser Vorspannung in ihre Freigabestellung gezogen ist. Dies lässt sich besonders einfach dadurch realisieren, dass das torblattseitige Ende jeder Seileinheit nicht am Torblatt selber angreift, sondern an dem Sperrklinkenhebel und die Seilzugkräfte über den Sperrklinkenhebel, die Sperrklinke in die Freigabestellung ziehend, auf das Torblatt überträgt.

In einer bevorzugten Ausführungsform ist das Sperrklinkenelement selbst als Sperrklinkenhebel ausgebildet. Dieser kann wiederum durch einen wenigstens zweiarmigen Hebel gebildet sein, wobei ein Hebelarm als Sperrklinke ausgebildet ist und einen die Eingriffsausbildung in der Sperrstellung erfassenden Eingriffsbereich aufweist und der zweite Hebelarm einen Angriff für die Seilzugeinrichtung aufweist. Es ist zwar auch eine einarmige Ausbildung denkbar, beispielsweise dadurch, dass die Seilzugspannung die Sperrklinke im Normalbetrieb gegen einen Anschlag zieht. Dieser sollte dann aber zur Vermeidung eines komplizierten Aufbaus auch auf dem schwenkbaren Sperrklinkenelement ausgebildet sein. Bei der zweiarmigen Lösung kommt man ohne Anschlag und mit kurzen Eingriffswegen aus. Besonders einfach ist die Ausbildung, wenn ein solcher Sperrklinkenhebel direkt an der Rollenachse der einzelnen seitlichen Führungsrolle an jeder Seite schwenkbar gelagert ist.

Das Sperrklinkenelement kann dann durch nur ein einzelnes bewegliches Teil, nämlich den Sperrklinkenhebel gebildet sein.

Die Rollenachse ist im allgemeinen parallel zur Torblattebene und legt vorzugsweise auch die Kippachse für das Tor fest. Aufgrund der Lagerung des Sperrklinkenhebels eben an dieser Achse lässt sich dieser in seiner Freigabestellung beispielsweise in vertikaler oder leicht schräg zur Vertikalen liegender Freigabestellung während der gesamten Torblattbewegung halten. Wird das Seil schlaff, so bewegt sich der Sperrklinkenhebel durch die Federvorbelastung in die Sperrstellung und greift dann in die Eingriffsausbildung ein, so dass das Torblatt auch im Auslösefall weiterhin an seiner Rollenachse gehalten wird.

Die Eingriffsausbildung lässt sich besonders vorteilhaft und einfach direkt an oder in der Führungsschiene für die Rollen ausbilden. Bei der eben geschilderten Ausführungsform mit an der Rollenachse schwenkbar gelagertem Sperrklinkenhebel kann beispielsweise ein etwa zur Toröffnungsebene paralleler, eine Bahn für eine Rolle bildender Bereich der Führungsschiene mit der Eingriffsausbildung versehen sein. In besonders einfacher Ausgestaltung ist einfach auf dem gesamten Verlauf der Führungsschiene an diesem zur Toröffnungsebene parallelen Bereich eine Reihe von Öffnungen vorgesehen, wobei das Eingriffsende der Sperrklinke entsprechend mit einem spitzen Winkel endend so ausgebildet ist, dass dieses Ende bei durch Schlaffwerden des Seiles freigegebener Sperrklinke in die in Fallrichtung gesehen nächste Öffnung eingeführt wird und dort das Torblatt gegen Absturz sichert.

An dem zweiten Hebelarm ist ein Seilangriff vorzugsweise nicht mittig vorgesehen, sondern außermittig, an der der Eingriffsausbildung in bestimmungsgemäßem Gebrauch angewandten Längshälfte des zweiarmigen Hebels, welcher die Sperrklinke bildet. Diese außermittige Anordnung sorgt bei straffem Seil für die Aufbringung eines Drehmomentes auf die Sperrklinke, und zwar entgegen der Vorspannung. Der außermittigen Anordnung äquivalent wäre eine entsprechende Abwinklung der Hebelarme zueinander oder eine entsprechende Versetzung der Hebelachse am Sperrklinkenhebelkörper. Die außermittige Anordnung ist der einfacheren Fertigung wegen und aus Platzgründen derzeit bevorzugt.

Die Vorspannung selbst ist derart gewählt, dass sie im gesamten Verschwenk- oder Kippwinkelbereich des Torblattes genügend Spannung zum Auslösen der Sperrklinke bereit stellt, aber dennoch niemals so groß wird, dass sie nicht durch die Seilzugspannung überwunden werden kann. Im oberen Bereich kann auch ein Abdeckelement vorgesehen sein, um die oberste Öffnung oder die obersten Öffnungen gegen Eingriff der Sperrklinke abzudecken. So bleibt das Tor auch bei einem geringfügigen Nachlassen der Torsionsfederspannung oder schlechterer Abstimmung funktionsfähig, wobei dennoch die Herstellung der Führungsschiene als Stück eines Endlosprofils mit einer durchgängigen Reihe von Öffnungen industriell vorteilhaft möglich ist. Andererseits können insbesondere aufgrund des Abdeckelements die Führungsschienen links und rechts identisch ausgebildet und damit einfacher industriell herstellbar sein. Links werden sie dann gegenüber der rechten Anordnung auf dem Kopf gestellt an der Zarge angebracht, bspw. geschweißt. Die jeweils oberste Öffnung, die auf der jeweils anderen Seite als unterste Öffnung notwendig ist, kann dann durch ein Eingriffteil gegen Eingriff durch die Sperrklinke gesichert sein. Anstelle oder zusätzlich zu einer Abdeckfunktion könnte ein solches Eingriffsteil, das beispielsweise durch eine aufklipsbare Klammer gebildet sein kann, auch derart ausgebildet sein, dass es als eine Art Raste für die Rolle zum Halten des Torblattes in der obersten Stellung und zum Vorsehen einer für die Bedienperson spürbaren die Öffnungsstellung markierenden Rastschwelle wirkt.

Bei der alternativen Lösung ist die Sperrklinke oder ein diese aufweisender Sperrklinkenhebel nicht direkt an der Rollenachse gelagert, sondern indirekt über einen Klinkenhalter, welcher vorzugsweise wiederum selbst schwenkbar an der Rollenachse gelagert ist. Der Klinkenhalter kann somit immer die gleiche Lage zur Eingriffsausbildung während des gesamten Bewegungsablaufes des Torblattes beibehalten. An dem Klinkenhalter kann dann der entsprechend wie oben beschrieben ausgebildeter Sperrklinkenhebel oder auch eine sonstige Sperreinrichtung in beliebiger Ausgestaltung vorgesehen werden. Es wäre beispielsweise auch möglich, an einem solchen Klinkenhalter einen bei Schlaffwerden des Seiles auslösenden Bolzen vorzusehen, der in ortsfeste Widerlager einrastet. Vorteilhafterweise ist aber auch hier die in Sperrstellung vorbelastete Sperrklinke vorgesehen, die durch die Seilzugspannung entgegen dieser Vorbelastung in ihre Freigabestellung gezogen wird. Eine solche Ausbildung kommt ohne zusätzliche Elemente wie sich erst bei Schlaffwerden aus der Bahn des Sperrbolzens oder Sperrklinke oder dergleichen wegzuführende Auslöseelemente aus. Vorteilhafterweise ist auch hierbei die Sperrklinke an einem zweiarmigen Sperrklinkenhebel ausgebildet, wobei der erste Hebelarm die Sperrklinke bildet und beispielsweise ebenfalls mit einem spitz zulaufenden Eingriffsende versehen ist und an dem anderen Hebelarm ein Angriff für das torblattseitige Ende der entsprechenden Seilzugeinheit vorgesehen ist. Aufgrund des Klinkenhalters, an dem diese Sperrklinke schwenkbar gelagert ist, lässt sich ein Verschwenken der Sperrklinke beispielsweise auch senkrecht zur Rollenachse ausbilden. In einem solchen Fall sind die Eingriffsausbildungen an einem sich senkrecht zur Toröffnung erstreckenden Bereich der Führungsschiene ausbildbar. Vorteilhafterweise sind auch hier einfach nur Öffnungen vorgesehen, in welcher das spitze Eingriffsende der Sperrklinke eingreift.

Vorteilhafte Ausführungsformen der Erfindung werden nachfolgend anhand der hier beigefügten Zeichnungen näher erläutert. Darin zeigt:
- Fig. 1: eine perspektivische Rückansicht eines Einblatt-Überkopf-Kipptores in geschlossenem Zustand;
- Fig. 2: ein perspektivische Rückansicht des Kipptores nach Fig. 1 in geöffnetem Zustand zur Verdeutlichung des Bewegungsablaufes des Kipptores;
- Fig. 3: eine perspektivische Rückansicht einer nicht von der Erfindung umfassten ersten Ausführungsform einer oberen Ecke des Kipptores nach Fig. 1;
- Fig. 4: eine perspektivische Rückansicht eines seitlichen Bereichs des Kipptores nach Fig. 1 mit einer Rollenführung;
- Fig. 5 - 7: verschiedene Ansichten einer Absturzsicherungsvorrichtung für das Kipptor in einer ersten Ausführungsform;
- Fig. 8 - 10: verschiedene Ansichten einer zweiten Ausführungsform einer Absturzsicherungsvorrichtung für das Kipptor;
- Fig. 11: eine Draufsicht auf eine dritte Ausführungsform einer Absturzsicherungsvorrichtung für das Kipptor;
- Fig. 12a - 12c: verschiedene Ansichten eines bei der dritten Ausführungsform verwandten Klinkenhalters zum Halten einer Sperrklinke;
- Fig. 13: eine Draufsicht auf einen bei der Ausführungsform in Fig. 11 verwandten, die Sperrklinke aufweisenden Sperrklinkenhebel;
- Fig. 14a - 14b: verschiedene Ansichten einer zum Vorspannen des Sperrklinkenhebels nach Fig. 13 bei der Ausführungsform von Fig. 11 in die Sperrstellung verwendeten Feder; .
- Fig. 15: eine perspektivische Detailansicht der Absturzsicherung gemäß der Ausführungsform der Fig. 5 - 7 in besonders bevorzugter Ausgestaltung;
- Fig. 16: eine Draufsicht auf eine zum Vorspannen des Sperrklinkenhebels nach Fig. 5 - 7, Fig. 8 - 10 und Fig. 15 verwendbaren Feder;
- Fig. 17: ein Führungselement zum Führen der Feder von Fig. 16;
- Fig. 18: eine perspektivische Rückansicht einer erfindungsgemäßen Ausführungsform der oberen Ecke eines erfindungsgemäßen Einblatt-Überkopf-Kipptores in geschlossenem Zustand;
- Fig. 19: eine perspektivische Ansicht einer bei einer erfindungsgemäßen Ausbildung des Kipptors nach Fig. 1 verwendeten erfindungsgemäßen Ausführungsform einer Torsionsfederwelle;
- Fig. 20: eine perspektivische Ansicht einer weiteren Ausführungsform einer bei dem Kipptor verwendbaren Torsionsfederwelle; und
- Fig. 21: eine perspektivische Ansicht eines Teils der Torsionsfederwelle gemäß Fig. 20.

Das in Fig. 1 bis 4 rein zu Erläuterungszwecken gezeigte und nicht von der Erfindung umfasse Ein-Blatt-Überkopf-Tor - hier ein Kipptor - besitzt ein starres Torblatt 1 und eine Zarge 2. An seitlichen vertikalen Zargenholmen 3 und 4 der Zarge 2 sind sich nur über einen Teilbereich der seitlichen Zargenholme vertikal erstreckende Führungsschienen 5 angeordnet. Am oberen horizontalen Zargenholm 6 ist eine Torblattgewichtsausgleichseinrichtung 7 angeordnet. Diese ist gebildet durch eine Torsionsfederwelle 8, welche an ihren beiden Enden Seiltrommeln 9 trägt und gegenüber dem Zargenholm 6 mittels einer einzelnen Torsionsfeder 10 vorgespannt ist.

An den Seiltrommeln 9 sind links und rechts jeweils durch ein Drahtseil 11 gebildete Seileinheiten einer Seilzugeinrichtung aufwickelbar gehalten. Die freien Enden der Drahtseile 11 greifen jeweils an einer Absturzsicherungsvorrichtung 12 an, welche bei Schlaffwerden eines der Drahtseile 11 das Torblatt 1 durch Eingriff an durch eine Reihe von Öffnungen 13 gebildete Eingriffsausbildungen, die längs der Führungsschienen 5 verteilt vorgesehen sind, festsetzen und im Normalbetrieb die Seilzugkraft auf das Torblatt 1 überträgt.

Wie am besten aus den Figuren 3 und 4 ersichtlich, hat die Führungsschiene 5 in etwa eine J-Profilform, d.h. eine Profilform mit einem Steg 5a und zwei Schenkeln 5b und 5c, von denen ein erster Schenkel 5b wie der U-Schenkel eines U-Profils eben und im wesentlichen senkrecht zu dem Steg 5a verlaufend und der zweite Schenkel 5c wie der C-Schenkel eines C-Profils eine Rollenbahn bildend rinnenförmig gekrümmt ausgebildet ist.

Bei dem in den Fig. 1 bis 4 dargestellten Ausführungsbeispiel ist die Reihe von Öffnungen 13 mit gleichem Abstand zueinander in dem C-Schenkel 5c ausgebildet. Die Führungsschiene 5 und damit deren Enden 5d und 5e sind relativ zu einer normal zur Führungsschienenlängsrichtung verlaufenden Mittelebene der Führungsschiene 5 spiegelbildlich zueinander ausgebildet. Auf diese Weise sind identisch ausgebildete Führungsschienen 5 an beiden vertikalen Zargenholmen 3 und 4 und links und rechts verwendbar. Das jeweils obere Ende 5d der linken und rechten Führungsschiene 5 ist mit einer Klammer 5f versehen, die auf das Ende 5d, genauer auf ein dort vorhandenes sich quer zur Führungsschienenlängsrichtung erstreckendes erstes Langloch 5g aufgeklipst ist. Die Klammer 5f greift mit ihrem freien, einen nach innen gebogenen Bereich 5fa aufweisendem Ende 5fb durch ein sich längs zur Führungsschienenlängsrichtung erstreckendes zweites Langloch 5h in die durch den C-Schenkel 5c gebildete Rollenbahn ein. Weiter ist an dem oberen Ende 5d im Innern der Führungsschiene 5 ein durch einen Gummipuffer 5i mit schwalbenschwanzförmigen Ende gebildeter Rollenanschlag vorgesehen.

Das Torblatt 1 weist weiterhin, wie am besten aus Fig. 4 ersichtlich, an seinen beiden Torblattseitenrändern 14 an konzentrischen Rollenachsen 15, die sich parallel zur Torblattebene horizontal erstrecken, gelagerte Rollen 16 auf. Die Rollen 16 sind in den Führungsschienen 5 zur vertikalen Bewegung geführt. Wie aus den Fig. 1 - 4 ersichtlich, sind die Rollen 16 nicht an der unteren Torblattkante 17, sondern nahe der horizontalen Mittellinie M des Torblattes 1 angeordnet. Zwischen den Rollen 16 und der oberen Torblattkante 18 greift ein aus seitlichen Hebeln 19 gebildetes Hebelwerk an dem Torblatt 1 an dessen Torblattseitenrändern 14 an. Die Hebel 19 sind einenends ortsfest zu der Zarge 2 im Nahbereich des oberen Zargenholmes 6 und anderenends an den Torblattseitenrändern 1 über über die Führungsschienen 5 reichende U-Profilstücke 35 gelagert.

In Fig. 1 ist das Torblatt 1 in seiner vertikalen Schließlage und in Fig. 2 in seiner horizontalen Öffnungslage wiedergegeben. Im Laufe der Öffnungsbewegung werden die Rollen 16 innerhalb den Führungsschienen 5 vertikal nach oben geführt. Dabei führt das Torblatt 1 eine Schwenk- oder Kippbewegung um die Rollenachse 15 aus, welche durch die Hebel 19 geführt wird. Die Torblattunterkante 17 schwingt dabei aus der Toröffnungsebene nach außen heraus, weswegen man das hier beschriebene Tor im Prinzip auch als Schwingtor bezeichnen könnte. In der Öffnungsstellung rasten die Rollen 16 an der Klammer 5f ein.

In Fig. 1 ist das Tor fertig zum Transport vom Herstellerort zur Baustelle und zur einfachen Endmontage vormontiert gezeigt. Die Drahtseile 11 sitzen an der Absturzsicherungsvorrichtung 12 an. Es gibt nur eine Feder 10 zum Gewichtsausgleich an der dem zu verschließenden Raum zugewandten Innenseite des Tores. Diese ist in Form einer Torsionsfeder 10 ausgebildet. Falls die Torsionsfeder 10 brechen würde, wären sofort beide Drahtseile 11 entspannt, und dann würde sofort die auf ein schlaffes Seil ansprechende Absturzsicherungsvorrichtung 12 durch Eingriff in die nächste Eingriffsausbildung 13 auslösen.

Im folgenden werden verschiedene Ausführungsformen für die Absturzsicherungsvorrichtung 12 näher erläutert.

Eine erste Ausführungsform der Absturzsicherungsvorrichtung 12 ist in den Fig. 5 bis 7 näher verdeutlicht.

Fig. 5 zeigt die Absturzsicherungsvorrichtung 12 in geschnittener Seitenansicht, Fig. 6 in geschnittener Rückansicht und Fig. 7 zeigt die Absturzsicherungsvorrichtung 12 in Draufsicht.

Die Absturzsicherungsvorrichtung 12 umfasst einen in etwa U-profilförmigen Rollenhalter 20, an welchem die Rolle 16 mittels einer Lagerhülse 21 gelagert ist. Dieser U-profilförmige Rollenhalter 20 wird an dem entsprechenden seitlichen Torblattseitenrand 14 befestigt und weist hierzu entsprechende Schraubenöffnungen 22 auf. Die Rollen 16 sind in dem etwa J-profilförmigen Führungsschienen 5 geführt. Ebenfalls auf der Lagerhülse 21 gelagert, und zwar schwenkbar um die Rollenachse 15, ist ein Sperrklinkenelement, welches hier als zweiarmiger Sperrklinkenhebel 23 ausgebildet ist. An einem ersten Hebelarm 24 ist das Drahtseil 11 eingehängt. Der zweite Hebelarm 25 wirkt mit seinem freien spitz zulaufenden Eingriffsende 29 als Sperrklinke 26. Wie aus Fig. 6 ersichtlich, ist der zweite Hebelarm 25 derart ausgebildet, dass das Eingriffsende 29 der Sperrklinke 26 innerhalb der Führungsschiene 5 angeordnet ist. Wie aus Fig. 5 ersichtlich, welche die Absturzsicherungsvorrichtung 12 im Eingriffsfall bei schlaffem Seil 11 zeigt, ist das spitze Eingriffsende 29 der Sperrklinke 26 hin zu einem der beiden parallel zur Ebene der zu verschließenden Toröffnung anzuordnenden Profilschenkel 5b, 5c der Führungsschiene 5 hin abgewinkelt, so dass das spitze Eingriffsende 29 hin zu diesem Profilschenkel - an dem hier vorliegenden Beispiel der C-Profilschenkel 5c - reicht, in welchem in regelmäßigen Abständen die Eingriffsausbildungen in Form der Öffnungen 13 vorgesehen sind. Die Öffnungen 13 haben in Länge und Breite eine größere Ausdehnung als das Eingriffsende 29, so dass dieses leicht in die Öffnungen 13 eingreifen kann.

An dem ersten Hebelarm 24 ist das Drahtseil 11 nicht mittig angehängt, sondern soweit wie möglich entfernt von der Seite hin, von der an dem anderen Hebelarm 25 das Eingriffsende 29 abragt. Außerdem ist eine Feder 30 vorgesehen, welche den Sperrklinkenhebel 23 in die in Fig. 5 gezeigte Eingriffstellung vorspannt.

Wenn das Drahtseil 11 straff gezogen ist, und somit die Gewichtsausgleichseinrichtung 7 wirksam ist, wird der Sperrklinkenhebel 23 entgegen dieser Vorspannung gezogen, wobei die außermittige Anbringung des torblattseitigen Endes des Drahtseiles 11 durch Aufbringen eines entsprechenden Drehmomentes hilft.

Die Spannung der Feder 30 ist so gewählt, dass sie auch in der in Fig. 2 gezeigten Öffnungstellung, in der sich der Rollenhalter 20 mit etwa 90° zur Längsrichtung des Sperrklinkenhebels 23, an welchem ja das Drahtseil 11 angreift, abgewinkelt erstreckt, noch genügend Vorspannung zum Auslösen der Sperrklinke 26 bei schlaffem Drahtseil 11 liefert. In der in Fig. 1 gezeigten Schließstellung sind der Sperrklinkenhebel 23 und der Rollenhalter 20 nahezu parallel zueinander. Durch die Verdrehung ist die Vorspannung der Feder 30 in dieser Stellung etwas höher; sie ist aber immer noch wesentlich geringer als die durch die Torsionsfeder 10 über die Drahtseilspannung auf den Sperrklinkenhebel 23 übertragene Kraft, die die Sperrklinke 26 in ihrer Freigabestellung hält.

In den Fig. 8 bis 10 ist eine zweite Ausführungsform der Absturzsicherungsvorrichtung 12 gezeigt. Diese unterscheidet sich von der ersten Ausführungsform im wesentlichen nur durch die Form des Sperrklinkenhebels 23. Die Funktion und die sonstige Ausbildung ist im wesentlichen dieselbe wie die in der ersten Ausführungsform, so dass auf die obigen Ausführungen in vollem Umfang verwiesen werden kann. In beiden Ausführungsformen lassen sich die Sperrklinkenhebel 23 einfach als Blechstanzteile herstellen. Das Eingriffsende 29 der zweiten Ausführungsform ist nicht spitz zulaufend, wie das der ersten Ausführungsform, sondern durch eine leicht abgewinkelte Lasche 27 gebildet.

Bei der in Fig. 11 dargestellten dritten Ausführungsform umfasst ein schwenkbar an der Rollenachse 15 an dem Rollenhalter 20 gelagertes Sperrklinkenelement 31 einen um die Rollenachse 15 schwenkbar gelagerten Sperrklinkenhalter 32 und einen eine Sperrklinke 33 aufweisenden Sperrklinkenhebel 37. Die eigentliche Sperrklinke 33 ist somit nicht unmittelbar um die Rollenachse 15 schwenkbar wie bei den ersten beiden Ausführungsformen, sondern nur mittelbar über den Sperrklinkenhalter 32 an der Rollenachse 15 gelagert. Der Sperrklinkenhalter 32 umfasst eine konzentrisch zu der Rollenachse 15 angeordnete Hülse 34 sowie ein darauf gelagertes Halteelement 36, das in Einzelheiten in Fig. 12 dargestellt ist. An diesem Halteelement 36 ist der die Sperrklinke 33 aufweisende zweiarmige Sperrklinkenhebel 37 um eine senkrecht zur Rollenachse 15 verlaufende Klinkenachse 44 schwenkbar gelagert. An einem ersten Hebelarm 38 ist wiederum eine Aufnahme 39 zum Einhängen des torblattseitigen Ende des Drahtseiles 11 vorgesehen, während der zweite Hebelarm mit dem freien Eingriffsende 29 die Sperrklinke 33 bildet. Wie aus Fig. 13 ersichtlich, ist bei dieser Ausführungsform nicht der Drahtseilangriff außermittig an dem zweiarmigen Sperrklinkenhebel 37 ausgebildet, sondern die Lagerung 40 für die Klinkenachse 44. Der Sperrklinkenhebel 37 verschwenkt somit in einer zur Toröffnung parallelen Ebene bei Schlaffwerden des Drahtseiles 11, getrieben durch die Vorspannung einer in Fig. 14 näher gezeigten Feder 41.

Entgegen die Federvorspannung der Feder 41 wird die an dem Sperrklinkenhebel 37 ausgebildete Sperrklinke 33 durch Drahtseilspannung in die in Fig. 11 mit durchgezogenen Linien dargestellte Freigabestellung 42 gezogen. Die Sperrstellung 43 ist mit teilweise gestrichelten Linien in Fig. 11 wiedergegeben.

In Fig. 15 ist eine Detaildarstellung der in den Fig. 5 - 7 schematisch dargestellten ersten Ausführungsform der Absturzsicherung wiedergegeben.

Bei den Ausführungsformen der Absturzsicherungsvorrichtung 12 gemäß den Fig. 4 - 10 bewegt sich der Sperrklinkenhebel 23 mit jedem Öffnungs- und Schließvorgang relativ zu dem Torblatt 1. Die Feder 30 ist bei gegenüber der in Fig. 6 gezeigten Stellung um 180° verschwenktem Sperrklinkenhebel 23 ungespannt und in der in Fig. 6 gezeigten Stellung um 180° gespannt. Im Betrieb bewegt sich der Sperrklinkenhebel 23 entsprechend der Torblattbewegung in einem Winkelbereich zwischen etwa 180° und 90°. Die Feder 30 ist in Betrieb also immer um mindestens 90° vorgespannt. Aufgrund der ständigen Belastung der Feder 30 könnte es bei längerem Gebrauch zu einem Ausfall der Feder 30 durch Federbruch kommen. Ein solcher Federbruch würde im wesentlichen unbemerkt bleiben und hätte die fatale Folge des Ausfalls der Absturzsicherungsvorrichtung 12.

Bei ersten Prototypen hat man für die Feder 30 bei Sperrklinken übliche eng - d. h. auf Berührung ihrer Windungen - gewickelte Schenkelfedern verwendet. Solche Schenkelfedern gehören zur Gruppe der Biegefedern, deren Federkraft im wesentlichen durch Verbiegen und nicht durch eine Verdrehung erreicht wird. Verbiegungen können aber bei dauerhaftem Einsatz zu Federbrüchen führen.

Fig. 15 zeigt eine Ausbildung, bei der ein Bruch der zur Klinkenvorspannung dienenden Feder 30 trotz ständiger Bewegungsbelastung während des Torbetriebes vermieden oder zumindest höchst unwahrscheinlich ist.

Wie Fig. 16 zeigt, ist hierzu die Feder 30 eine - wie eine Schraubenfeder - auf Lücke gewickelte Torsionsvorspannfeder mit einem Wendelbereich 102, wo die einzelnen Federwindungen 104 mit Abstand derart gewickelt sind, dass sich die Windungen 104 im gesamten Relativverschwenkbereich von 0 - 180° des an dem Torblatt 1 zu befestigenden Rollenhalters 20 und des Sperrklinkenhebels 23 nicht berühren. Die Feder 30 weist weiter einen ersten Federschenkel 106 zum Erfassen des Sperrklinkenhebels 23 und einen zweiten Federschenkel 108 zur Anlage an dem Rollenhalter 20 auf.

Weiter ist zwischen die Rollenachse 15, genauer zwischen die in Fig. 15 nicht zu sehende Lagerhülse und die Feder 30 ein Buchsenelement 110 eingesetzt, das in Fig. 17 einzeln dargestellt ist. Dieses als Federführungselement dienende Buchsenelement 110 weist einen rohr- oder hülsenförmigen Abschnitt 112 und einen Anschlussteil, hier in Form eines wäscheklammerförmigen Führungs- oder Erfassungsabschnitts 114, auf. Der Erfassungsabschnitt 114 hat eine Vertiefung 116, in die der erste Federschenkel 106 eingeführt ist.

Auf diese Weise bewegt sich das Buchsenelement 110 stets zusammen mit dem ersten Federschenkel 106 und, da dieser in einer Öffnung in dem Sperrklinkenhebel 23 formschlüssig eingreift, auch stets mit dem Sperrklinkenhebel 23. Der Erfassungsabschnitt 116 führt dabei den ersten Federschenkel 106 auf einer Kreisbewegung um eine zu dem hülsenförmigen Abschnitt 112 konzentrischen Achse. Dies verhindert, dass der erste Federschenkel 106 gegenüber dem Wendelbereich 102 ohne Verdrehung desselben verbogen werden kann. Eine Relativverschwenkung des Sperrklinkenhebels und des Rollenhalters 20 führt daher nur zu einer Verdrehung des Wendelbereichs 102 und nicht zu einer Verbiegung des Federschenkels 106. Auf diese Weise wird die Feder 30 stets auf Verdrehung und nicht auf Verbiegung belastet. Dabei liegt der Wendelbereich 102 niemals direkt auf einer sich gegenüber dem ersten Federschenkel bewegenden Hülse wie beispielsweise der Lagerhülse 21, sondern allenfalls auf dem hülsenförmigen Abschnitt 112 auf, der sich mit dem ersten Federschenkel 106 mitbewegt.

In nicht dargestellten Ausführungsformen reicht der rohr- oder hülsenförmige Abschnitt 112 nur teilweise in den Wendelbereich 102 hinein, so dass die nahe dem zweiten Federschenkel 108 liegenden Windungen 104 bei Verringerung des Durchmessers des Wendelbereichs 102 allenfalls auf einem sich relativ zu dem Rollenhalter 20 und damit relativ zu dem zweiten Federschenkel 108 nicht bewegenden Teil, nämlich beispielsweise der Lagerhülse 21 aufliegt, während Windungen 104 nahe des ersten Federschenkels 106 bei Verringerung des Durchmessers des Wendelbereiches 102 allenfalls auf dem hülsenförmigen Abschnitt 112 aufliegen.

Der Wendelbereich 102, die Lagerhülse 21 und der rohr- oder hülsenförmige Abschnitt 112 sind jedoch so bemessen, dass die Feder 30 in einer Anordnung, in der sie im gespannten Zustand ihren Durchmesser verringert, auch bei Maximalspannung (180° Relativerdrehung zwischen Sperrklinkenhebel 23 und Rollenhalter 20) nicht auf in den Wendelbereich 102 eingeführten Elementen 110, 21 aufliegt.

Das Buchsenelement 110 kann aus jedem geeigneten Material, vorzugsweise aus festen Kunststoffen bestehen.

Bei den Fig. 1, 2 und 3 ist eine nicht erfindungsgemäße Gewichtsausgleichseinrichtung 7 eingesetzt. Im folgenden werden nun anhand der Fig. 18 bis 21 vorteilhafte Ausführungsformen der erfindungsgemäß als Kraftquelle eingesetzten Gewichtsausgleichseinrichtung 7 näher erläutert.

Die Torsionsfeder 10 der Gewichtsausgleichseinrichtung 7 hat beispielsweise einen Innendurchmesser von etwa 30 bis 40 mm, vorzugsweise etwa 35 mm. Darin ist die Torsionsfederwelle 8 eingeführt. Die Torsionsfederwelle 8 ist mit ihren Endabschnitten 50 in an der Zarge 2 befestigten Lagerelementen 51 gelagert. Die Lagerelemente 51 sind im wesentlichen U-förmig mit einem an der Zarge 2 befestigten Steg 52 und zwei jeweils ein Lager 54 für den Endabschnitt 50 aufweisenden U-Schenkeln 53. Die Seiltrommel 9 ist jeweils zwischen den beiden U-Schenkeln 53 angeordnet.

Die Torsionsfederwelle 8 ist in den in Fig. 18 bis 21 gezeigten erfindungsgemäße Ausführungsformen als Hohlwelle rohrförmig ausgebildet. Dies verringert eine Neigung der Torsionsfederwelle 8, sich unter Last der im Torverlauf ungleichmäßigen Vorspannung der Torsionsfeder 10 zu verbiegen.

Die rohrförmige Torsionsfederwelle 8 soll, um Stabilität zu haben, einen Durchmesser von mehr als 20 mm, vorzugsweise von ca. 25 mm oder mehr, haben. Andererseits soll an die mit Rohrprofil ausgestattete Torsionsfederwelle 8 an einem ihrer Endabschnitte 50 ein Antrieb oder dergleichen angeflanscht werden können. Dies würde normalerweise über einen Ringflansch und Verschrauben geschehen. Bei einem Durchmesser von 25 mm kommt man mit dem Ringflansch aber bereits über die Ausmaße der Zarge (z.B. des oberen Zargenholmes) hinaus. Aus diesem Grunde ist die rohrförmige Torsionsfederwelle 8 in ihrem mittleren Abschnitt 55 dicker (z.B. ca. Durchmesser 25 mm) und hin zu ihren Endabschnitten 50 verjüngt ausgeführt, beispielsweise auf einen Durchmesser von ca. 15 mm. Die Torsionsfederwelle 8 ist an ihren dünneren Abschnitten, d.h. hier den Endabschnitten 50, gelagert. Dadurch gibt es bedeutend weniger Lagerreibung und weniger Lagerwiderstand wegen des geringeren Rohrdurchmessers. Andererseits hat das große Rohrprofil einen Stabilitätsvorteil. Dies ist besonders vorteilhaft für Tore mit Antrieb. Man hat ein stabiles Rohrprofil in der Mitte und ein verdünntes Rohrprofil am Ende.

Bei der in den Fig. 18 und 19 gezeigten Ausführungsform der rohrförmigen Torsionsfederwelle 8 ist diese durch ein einstückiges Rohr 56 gebildet. Das Rohr 56 zeigt zwei Endabschnitte 50 mit kleinerem Durchmesser, den mittleren Abschnitt 55 mit größerem Durchmesser und einen konischen Übergangsbereich 57.

Die Herstellung dieses Rohres 56 geschieht folgendermaßen: Das Rohr 56 wird gezogen. Zwischen dem dünnen und dem dicken Durchmesser gibt es im Übergangsbereich 57 eine konische Übergangsstrecke, der Winkel des konischen Stücks zur Waagerechten beträgt ca. 15 bis 20°. Die Längserstreckung des konischen Überganges beläuft sich auf beispielsweise 35 - 45 mm, vorzugsweise ca. 40 mm.

In den Fig. 20 und 21 ist noch eine weitere Ausführungsform einer als Torsionsfederwelle 8 einsetzbaren Hohlwelle gezeigt. Auch sie weist den dickeren mittleren Abschnitt 55 und die dünneren Endabschnitte 50 auf. Die Abschnitte 55, 50 unterschiedlichen Durchmessers sind hier aber durch Einzelrohre 58, 59 gebildet. Die die Endabschnitte 50 bildenden dünneren Rohre 58 weisen jeweils an einem Ende eine Keilverzahnung 60 auf. Das den mittleren Abschnitt 55 bildende dickere Rohr 59 ist an seinen beiden Enden mit entsprechender Innenverzahnung ausgebildet, in welche die keilverzahnten Enden der dünneren Rohre 58 im zusammengesetzten Zustand eingreifen. Die beschriebenen Ausbildungen von Absturzsicherungsvorrichtungen 12 und Gewichtsausgleichseinrichtungen 7 sind auch geeignet für ein ähnlich wie in Fig. 1 aufgebautes Tor mit unteren Rollen und oberem Hebelwerk, das aber nicht ausschwingt, also an der unteren Torkante in der senkrechten Laufschiene gelagert ist, oder auch für ein Tor mit zwei Laufrollenpaaren - wie etwa der in der DE 100 05 745 A1, auf die für weitere Einzelheiten ausdrücklich verwiesen wird, beschriebenen Art.

Eine weitere Ausführungsform eines Tores ergibt sich durch Ersetzen der in den Zeichnungen dargestellten Zarge 2 durch eine - gegebenenfalls bauseits bereits vorhandenen oder anzufertigende - Holzzarge. Das Torblatt 1 wird dann analog wie das in der EP 0 513 773 A1 (siehe insbesondere die Fig. 4 bis 6 sowie den zugehörigen Text) gezeigte und beschriebene Torblatt mit seinen Beschlagteilen vormontiert zur Baustelle geliefert. Für weitere Einzelheiten wird in vollem Umfang auf die EP 0 513 773 A1 verwiesen.

### Bezugszeichenliste

- 1: Torblatt
- 2: Zarge
- 3: linker vertikaler Zargenholm
- 4: rechter vertikaler Zargenholm
- 5: Führungsschiene
- 5a: Steg
- 5b: erster Schenkel (U-Schenkel)
- 5c: zweiter Schenkel (C-Schenkel)
- 5d: oberes Ende
- 5e: unteres Ende
- 5f: Klammer
- 5fa: gebogener Bereich
- 5fb: freies Ende
- 5g: erstes Langloch
- 5h: zweites Langloch
- 5i: Gummipuffer
- 6: oberer horizontaler Zargenholm
- 7: Torblattgewichtsausgleichseinrichtung
- 8: Torsionsfederwelle
- 9: Seiltrommel
- 10: Torsionsfeder
- 11: Drahtseil
- 12: Absturzsicherungsvorrichtung
- 13: Öffnungen (Eingriffsausbildung)
- 14: Torblattseitenränder
- 15: Rollenachse
- 16: Rolle
- 17: untere Torblattkante
- 18: obere Torblattkante
- 19: Hebel
- 20: U-profilförmiger Rollenhalter
- 21: Lagerhülse
- 22: Schraubenöffnungen.
- 23: Sperrklinkenhebel
- 24: erster Hebelarm
- 25: zweiter Hebelarm
- 26: Sperrklinke
- 27: abgewinkelte Lasche
- 29: Eingriffsende
- 30: Feder zum Vorspannen der Sperrklinke
- 31: Sperrklinkenelement
- 32: Sperrklinkenhalter
- 33: Sperrklinke
- 34: Hülse
- 35: U-Profilstück zur torblattseitigen Lagerung der Hebel 19
- 36: Halteelement
- 37: Sperrklinkenhebel
- 38: erster Hebelarm
- 39: Aufnahme für Drahtseil 11
- 40: Lagerung des Sperrklinkenhebels 37
- 41: Feder zur Vorspannung des Sperrklinkenhebels 37
- 42: Normalbetriebsstellung, Freigabestellung des Sperrklinkenhebels 37
- 43: Stellung des Sperrklinkenhebels 37 bei Torsionsfederbruch oder Seilbruch
- 44: Klinkenachse
- 50: Endabschnitt
- 51: Lagerelement
- 52: Steg
- 53: U-Schenkel
- 54: Lager
- 55: mittlerer Abschnitt
- 56: einstückiges Rohr
- 57: Übergangsbereich
- 58: dünneres Rohr
- 59: dickeres Rohr
- 60: Keilverzahnung
- 102: Wendelbereich
- 104: Windungen
- 106: erster Federschenkel
- 108: zweiter Federschenkel
- 110: Buchsenelement
- 112: rohr- oder hülsenförmiger Abschnitt
- 114: Erfassungsabschnitt
- 116: Vertiefung
- M: horizontale Torblattmittellinie

## Patentansprüche

1. Einblatt-Überkopf-Tor mit:
- einem im Ganzen nach oben abkippenden starren Torblatt (1),
- einer Zarge (2) und
- einer Seilzugeinrichtung (11, 9), welche einenends am Torblatt (1) und anderenends an einer als Gewichtsausgleichseinrichtung (7) ausgebildeten Kraftquelle angreift, und
wobei eine Torsionsfederwelle (8) der Gewichtsausgleichseinrichtung ganz als Hohlwelle ausgebildet ist,
**dadurch gekennzeichnet,**
**dass** die Torsionsfederwelle (8) an Lagerabschnitten (50) derselben durch mehrere beabstandet voneinander an der Zarge (2) befestigte Lagerelemente (51) gelagert ist und an den Lagerabschnitten (50) dünner ausgeführt ist, als in ihrem übrigen Verlauf (55).

2. Einblatt-Überkopf-Kipptor nach Anspruch 1,
**dadurch gekennzeichnet,**
**dass** die Torsionsfederwelle (8) der Gewichtsausgleichseinrichtung nur eine einzelne Torsionsfeder (10) aufweist.

3. Einblatt-Überkopf-Tor nach einem der voranstehenden Ansprüche,
**dadurch gekennzeichnet,**
**dass** eine die Torsionsfederwelle (8) bildende Hohlwelle einen dickeren mittleren Abschnitt (55) und zu ihren Enden hin jeweils einen demgegenüber dünneren Endabschnitt (51) als Lagerabschnitt aufweist.

4. Einblatt-Überkopf-Tor nach einem der voranstehenden Ansprüche,
**dadurch gekennzeichnet,**
**dass** die Torsionsfederwelle (8) gebildet ist durch ein einstückiges Rohr (56) mit einem konischen Übergangsbereich (57) zwischen einem dünneren (50) und einem dickeren (55) Abschnitt.

5. Einblatt-Überkopf-Tor nach einem der voranstehenden Ansprüche,
**dadurch gekennzeichnet,**
**dass** die Torsionsfederwelle (8) im wesentlichen aus mehreren Einzelrohren (58, 59) mit unterschiedlichem Durchmesser gebildet ist, die verdrehfest in Eingriff oder miteinander verbunden sind.

6. Einblatt-Überkopf-Tor nach Anspruch 5,
**dadurch gekennzeichnet,**
**dass** ein Ende eines den Lagerabschnitt (50) bildenden dünneren Rohres (58) teleskopartig und mit Verzahnung, insbesondere Keilverzahnung, in ein Ende eines den übrigen Verlauf (55) der Torsionsfederwelle (8) bildendes dickeres Rohr (59) eingeführt und vorzugsweise verkeilt ist.

7. Einblatt-Überkopf-Tor nach einem der voranstehenden Ansprüche
**dadurch gekennzeichnet,**
**dass** das Torblatt (1) aus einer im wesentlichen vertikalen Schließlage in eine im wesentlichen horizontale Öffnungslage im Ganzen nach oben abkippbar ist,
**dass** der Zarge (2) in einer vertikalen Richtung verlaufende Führungsschienen (5) für ein Paar am Torblatt (1) angelenkter Torblattführungselemente zum vertikalen Führen des Tores, insbesondere für ein Paar seitlich an dem Torblatt (1) zur Führung desselben um eine Rollenachse (15) drehbar angelenkter Rollen (16), und ein Hebelwerk (19), das einenends ortsfest zu der Zarge (2) und anderenends an den seitlichen Torblatträndern (14) des Torblatt (1) oberhalb des Angriffspunktes der Torblattführungselemente (16) gelagert ist, zugeordnet sind,
**dass** die Seilzugeinrichtung (11, 9) an jeder Torblattseite je eine aus einem Zugmittel, insbesondere einem Seil und mehr insbesondere einem Drahtseil (11), oder aus mehreren parallel geführten Zugmitteln gebildete Seileinheit umfasst, welche einenends am Torblatt (1) und anderenends an der Gewichtsausgleichseinrichtung (7) angreifen,
**dass** eine Absturzsicherungsvorrichtung (12) vorgesehen ist, die das Torblatt (1) bei Schlaffwerden einer Seileinheit (11) der Seilzugeinrichtung gegen Absturz sichert, und
**dass** die Gewichtsausgleichseinrichtung (7) durch die Torsionsfederwelle (8), die an der Zarge (2) sich entlang eines oberen horizontalen Zargenholms (6) erstreckend befestigt ist und nur eine Torsionsfeder (10) aufweist, gebildet ist.

8. Einblatt-Überkopf-Tor nach einem der voranstehenden Ansprüche,
**dadurch gekennzeichnet,**
**dass** eine Absturzsicherungsvorrichtung (12) vorgesehen ist,
**dass** eine Feder (30) zum Vorspannen einer Sperrklinke der Absturzsicherungsvorrichtung ausschließlich auf Verdrehung ihres Wendelbereiches (102) beansprucht ist; und
**dass** eine Sperrklinke der Absturzsicherungsvorrichtung an einem gegenüber dem Torblatt.(1) schwenkbaren Klinkenhalter gelagert ist.

9. Einblatt-Überkopf-Tor nach einem der Ansprüche 1 bis 8,
**dadurch gekennzeichnet,**
**dass** es als Kipp- oder Schwenktor ausgebildet ist,
**dass** das Torblatt aus einer im wesentlichen vertikalen Schließlage in eine im wesentlichen horizontale Öffnungslage im Ganzen nach oben abkippend ausgebildet ist,
**dass** in der Zarge (2) das Torblatt (1) geführt ist,
**dass** die Seilzugeinrichtung (11, 9) an jeder Torblattseite je eine aus einem Zugmittel, insbesondere einem Seil und mehr insbesondere einem Drahtseil (11), oder aus mehreren parallel geführten Zugmitteln gebildete Seileinheit umfasst, welche einenends am Torblatt (1) und anderenends an Gewichtsausgleichseinrichtung (7) angreifen,
**dass** eine Absturzsicherungsvorrichtung (12) vorgesehen ist, die das Torblatt (1) bei Schlaffwerden einer Seileinheit (11) der Seilzugeinrichtung gegen Absturz sichert und einen Sperrklinkenhebel (23, 37) umfasst, der mittelbar oder unmittelbar am Torblatt sich beim Öffnungs- und Schließvorgang relativ zu dem Torblatt (1) verschwenkend gelagert und in Sperrlage durch eine Feder (30) elastisch vorgespannt ist und an dem das torblattseitige Ende der Seilzugeinrichtung (11, 9) angreift, wobei die Seilzugkräfte über den Sperrklinkenhebel (23, 37) auf das Torblatt (1) übertragen werden und der Sperrklinkenhebel durch die Seilzugspannung der Seilzugeinrichtung (11) entgegen der Vorspannung der Feder (30) in der Freigabestellung gehalten wird, und
**dass** die Feder (30) im gesamten Verschwenkbereich zwischen Sperrklinkenhebel (23) und Torblatt (1) ausschließlich auf Verdrehung ihres Wendelbereiches (102) beansprucht ist.

10. Einblatt-Überkopf-Tor nach einem der Ansprüche 1 bis 8,
**dadurch gekennzeichnet,**
**dass** das Torblatt (1) aus einer im wesentlichen vertikalen Schließlage in eine im wesentlichen horizontale Öffnungslage im ganzen nach oben abkippbar ist,
**dass** an der Zarge (2) das Torblatt (1) geführt ist,
**dass** eine Seilzugeinrichtung (11, 9) an jeder Torblattseite je eine aus einem Zugmittel, insbesondere einem Seil und mehr insbesondere einem Drahtseil (11) oder aus mehreren parallel geführten Zugmitteln gebildete Seileinheit umfasst, welche einenends am Torblatt (1) und anderenends an der Gewichtsausgleichseinrichtung (7) angreifen, und
**dass** eine Absturzsicherungsvorrichtung (12) vorgesehen ist, die das Torblatt (1) bei Schlaffwerden einer Seileinheit (11) der Seilzugeinrichtung gegen Absturz sichert,
**dass** die Absturzsicherungsvorrichtung (12) ein an dem Torblatt (1) relativ zu dem Torblatt (1) schwenkbar gelagertes, vorzugsweise um die gemeinsame Rollenachse (15) eines Paars Torblatt-Führungsrollen (16) schwenkbar gelagertes, Sperrklinkenelement (31) aufweist,
**dass** das Sperrklinkenelement (31) einen an dem Torblatt (1), vorzugsweise an der Rollenachse (15), schwenkbar gelagerten Sperrklinkenhalter (32) und einen Sperrklinkenhebel (37) aufweist,
**dass** der Sperrklinkenhebel (37) um eine Klinkenachse (44) schwenkbar an dem Sperrklinkenhalter (32) gelagert ist, vorzugsweise derart, dass die Klinkenachse (44) im wesentlichen senkrecht zu der Schwenkachse des Sperrklinkenhalters (32), mehr vorzugsweise senkrecht zu der Rollenachse (15), verläuft, und
**dass** das torblattseitige Ende der Seilzugeinrichtung (11, 9) an dem Sperrklinkenhebel angreift, so dass die Seilzugkräfte über den Sperrklinkenhebel (37) auf das Torblatt (1) übertragen werden, dass der Sperrklinkenhebel in Sperrlage elastisch vorgespannt und durch diese Seilzugspannung der Seilzugeinrichtung (11) entgegen dieser Vorspannung in der Freigabestellung gehalten ist.

11. Einblatt-Überkopf-Tor nach einem der Ansprüche 8 bis 10,
**dadurch gekennzeichnet,**
**dass** die einzelnen Windungen (104) des Wendelbereiches (102) derart gewickelt sind, dass sie in entspanntem Zustand nicht aufeinander aufliegen.

12. Einblatt-Überkopf-Tor nach einem der Ansprüche 8 bis 11,
**dadurch gekennzeichnet,**
**dass** die Windungen (104) der Feder (30) wenigstens teilweise einen sich mit dem Sperrklinkenhebel (23) bewegenden Einsatz (110, 112) umgreifen.

13. Einblatt-Überkopf-Tor nach Anspruch 12,
**dadurch gekennzeichnet,**
**dass** der Einsatz durch ein sich mit dem Sperrklinkenhebel mitbewegendes Buchsenelement (110) gebildet ist.

14. Einblatt-Überkopf-Tor nach Anspruch 13,
**dadurch gekennzeichnet,**
**dass** das Buchsenelement (110) einen zwischen der Feder (30) und einer Lagerachse (21, 15) für den Sperrklinkenhebel (23) eingesetzten Lagerteil (112) und einen an den Sperrklinkenhebel (23) anschließbaren Anschlussteil (114) aufweist.

15. Einblatt-Überkopf-Tor nach Anspruch 14,
**dadurch gekennzeichnet,**
**dass** der Anschlussteil einen wäscheklammerartigen, vorzugsweise an einem Ende des Buchsenelements (110) ausgebildeten Erfassungsabschnitt (114) aufweist, welcher den klinkenseitigen Federschenkel (106) der als auf Abstand gewickelte Schenkelfeder ausgebildeten Feder (30) aufnimmt.

16. Einblatt-Überkopf-Tor nach einem der Ansprüche 9 bis 15,
**dadurch gekennzeichnet,**
**dass** der Wendelbereich (102) einen derartigen Innendurchmesser hat, dass er im gesamten Verschwenkbereich zwischen Sperrklinkenhebel (23) und Torblatt (1) im wesentlichen nicht auf einem die Feder durchgreifenden Einsatzelement (110, 21, 15) aufliegt.

17. Einblatt-Überkopf-Tor nach einem der voranstehenden Ansprüche,
**dadurch gekennzeichnet,**
**dass** an dem Torblatt (1) zur Führung desselben um eine Rollenachse (15) drehbar ausgebildete Rollen (16) näher zur Mitte der vertikalen seitlichen Torblattränder (14) als zur unteren Torblattkante (17) in der unteren Hälfte des Torblatts (1) angeordnet sind.

18. Einblatt-Überkopf-Tor nach Anspruch 17 und einem der Ansprüche 9 bis 17,
**dadurch gekennzeichnet,**
**dass** der Sperrklinkenhebel (23) um die gemeinsame Rollenachse (15) der beiden Rollen (16) schwenkbar gelagert ist.

19. Einblatt-Überkopf-Tor nach einem der voranstehenden Ansprüche,
**dadurch gekennzeichnet,**
**dass** die Gewichtsausgleichseinrichtung (7) am Tor vormontiert ist, dass die Torsionsfederwelle (8) an der Zarge (2) sich entlang eines Zargenholms (6) erstreckend gelagert ist, dass die Gewichtsausgleichseinrichtung (7) wenigstens eine Zugmitteltrommel (9) aufweist und in ihrer in Höhen- und Breitenrichtung, d. h. parallel zur Zargenebene, gemessenen Gesamtausdehnung innerhalb der in Höhen- und Breitenrichtung gemessenen Gesamtausdehnung der Zarge liegt und somit nicht nach oben, nicht zur Seite und nicht in die durch die Zarge (2) umrahmte Toröffnung hinein über die Zarge hervortritt.

20. Einblatt-Überkopf-Tor nach einem der Ansprüche 9 bis 19,
**dadurch gekennzeichnet,**
**dass** der Sperrklinkenhebel (23) zwei Hebelarme (24, 25) aufweist, wobei die Seilzugeinrichtung an einem ersten (24) dieser Hebelarme angreift und die Sperrklinke (26) an dem zweiten Hebelarm (25) zum Eingriff in eine von über die Führungsschiene (5) verteilten Öffnungen (13) ausgebildet ist.

21. Einblatt-Überkopf-Tor nach Anspruch 20,
**dadurch gekennzeichnet,**
**dass** die Seilzugeinrichtung (11) an dem ersten Hebelarm (24) außermittig an der den Öffnungen (13) in bestimmungsgemäßen Gebrauch abgewandten Längshälfte des Sperrklinkenhebels (23) angreift.

22. Einblatt-Überkopf-Tor nach einem der Ansprüche 20 oder 21,
**dadurch gekennzeichnet,**
**dass** die Öffnungen (13) an einem zur Ebene der durch das Tor zu verschließenden Toröffnung parallel anzuordnenden Bereich der Zarge (2), insbesondere an einem eine Bahn für Torblattführungsrollen (16) bildendem Führungsbereich (5c) einer Führungsschiene (5) ausgebildet sind.

23. Einblatt-Überkopf-Tor nach einem der Ansprüche 8 bis 21,
**dadurch gekennzeichnet,**
**dass** eine Reihe von Öffnungen (13), welche durch die Sperrklinke (33) bei Schlaffwerden der entsprechenden Seileinheiten (11) erfassbar ist, in oder an einem zur Ebene der durch das Tor zu verschließenden Toröffnung senkrechten Bereich (5a) der Zarge, insbesondere der Führungsschiene (5), ausgebildet ist.

## Claims

1. Single-panel up-and-over door having:
- a rigid door panel (1) that tilts upwards in its entirety,
- a frame (2) and
- a cable winch device (11, 9) which engages on the door panel (1) at one end and on a power source in the form of a weight balancing device at the other end, and
wherein a torsion spring shaft (8) of the weight balancing device is entirely embodied as a hollow shaft,
**characterised in that** the torsion spring shaft (8) is mounted on mounting portions (50) thereof by a plurality of mounting elements (51) secured to the frame (2) at a spacing from one another and is thinner at the mounting portions (50) than along the rest of its length (55).

2. Single-panel up-and-over tilting door according to claim 1, **characterised in that** the torsion spring shaft (8) of the weight balancing device has only a single torsion spring (10).

3. Single-panel up-and-over door according to one of the preceding claims, **characterised in that** a hollow shaft that forms the torsion spring shaft (8) has a thicker middle portion (55) and towards each of its ends has an end portion (51) as mounting portion which is thinner than said thicker middle portion (55).

4. Single-panel up-and-over door according to one of the preceding claims, **characterised in that** the torsion spring shaft (8) is formed by a one-piece tube (56) with a conical transitional region (57) between a thinner portion (50) and a thicker portion (55).

5. Single-panel up-and-over door according to one of the preceding claims, **characterised in that** the torsion spring shaft (8) is formed substantially from a plurality of individual tubes (58, 59) of different diameters which engage with one another or are connected for rotation with one another.

6. Single-panel up-and-over door according to claim 5, **characterised in that** one end of the thinner tube (58) forming the mounting portion (50) is inserted telescopically and with teeth, particularly wedge-shaped teeth, into one end of a thicker tube (59) forming the remainder of the length (55) of the torsion spring shaft (8) and is preferably keyed therein.

7. Single-panel up-and-over door according to one of the preceding claims, **characterised in that** the door panel (1) as a whole can be tilted out of a substantially vertical closed position into a substantially horizontal open position,
**in that** associated with the frame (2) are guide rails (5) extending in a vertical direction for a pair of door panel guide elements hinged to the door panel (1) for vertically guiding the door, particularly for a pair of rollers (16) rotatably hinged to the side of the door panel (1) for guiding the latter about a roller axis (15), and a lever mechanism (19) which is mounted fixedly to the frame (2) at one end and to the lateral door panel edges (14) of the door panel (1), above the point of engagement of the door panel guide elements (16), at the other end,
**in that** the cable winch device (11, 9) comprises on each side of the door panel a cable unit formed from a pulling means, particularly a cable and more particularly a wire rope (11), or from a number of pulling means guided parallel to one another, which engage on the door panel (1) at one end and on the weight balancing device (7) at the other end,
**in that** an anti-fall guard (12) is provided which protects the door panel (1) from falling in the event of a cable unit (11) of the cable winch device becoming slack, and
**in that** the weight balancing device (7) is formed by the torsion spring shaft (8) which is secured to the frame (2) so as to extend along an upper horizontal frame bar (6) and has only one torsion spring (10).

8. Single-panel up-and-over door according to one of the preceding claims,
**characterised in that** an anti-fall guard (12) is provided,
**in that** a spring (30) for pre-tensioning a locking pawl of the anti-fall guard is stressed exclusively in response to rotation of its coiled region (102); and
**in that** a locking pawl of the anti-fall guard is mounted on a pawl holder that is pivotable relative to the door panel (1).

9. Single-panel up-and-over door according to one of claims 1 to 8,
**characterised in that** it is embodied as a tilting or swivel door,
**in that** the door panel is designed to tilt upwards in its entirety from a substantially vertical closed position into a substantially horizontal open position,
**in that** the door panel (1) is guided in the frame (2),
**in that** the cable winch device (11, 9) on each side of the door panel comprises a cable unit formed from a pulling means, particularly a cable and more particularly a wire rope (11), or from a plurality of pulling means guided parallel to one another, which act on the door panel (1) at one end and on the weight balancing device (7) at the other end,
**in that** an anti-fall guard (12) is provided which protects the door panel (1) from falling in the event of a cable unit (11) of the cable winch device becoming slack, and comprises a latching lever (23, 37) which is mounted directly or indirectly on the door panel so as to swivel relative to the door panel (1) during the opening and closing process and is resiliently biased in the locking position by a spring (30) and on which the end of the cable winch device (11, 9) on the door panel side engages, the cable winching forces being transmitted to the door panel (1) via the latching lever (23, 37) and the latching lever being held in the release position counter to the bias of the spring (30) by the cable winch tension of the cable winch device (11), and
**in that** throughout the entire pivoting range between the latching lever (23) and the door panel (1) the spring (30) is stressed only in response to the rotation of its coiled region (102).

10. Single-panel up-and-over door according to one of claims 1 to 8,
**characterised in that**
the door panel (1) is designed to tilt upwards in its entirety from a substantially vertical closed position into a substantially horizontal open position,
**in that** the door panel (1) is guided on the frame (2),
**in that** a cable winch device (11, 9) on each side of the door panel comprises a cable unit formed from a pulling means, particularly a cable and more particularly a wire rope (11), or from a plurality of pulling means guided parallel to one another, which act on the door panel (1) at one end and on the weight balancing device (7) at the other end, and
**in that** an anti-fall guard (12) is provided which protects the door panel (1) from falling in the event of a cable unit (11) of the cable winch device becoming slack,
**in that** the anti-fall guard (12) comprises a pawl element (31) mounted on the door panel (1) so as to be pivotable relative to the door panel (1), preferably mounted to be pivotable about the common roller axis (15) of a pair of door panel guide rollers (16),
**in that** the pawl element (31) comprises a pawl holder (32) pivotably mounted on the door panel (1), preferably on the roller axis (15), and a latching lever (37),
**in that** the latching lever (37) is mounted on the pawl holder (32) so as to be pivotable about a pawl axis (44), preferably so that the pawl axis (44) extends substantially perpendicularly to the pivot axis of the pawl holder (32), more preferably perpendicularly to the roller axis (15), and
**in that** the end of the cable winching device (11, 9) nearest the door panel acts on the latching lever, so that the cable winching forces are transmitted through the latching lever (37) to the door panel (1), the latching lever is resiliently biased into the locking position and as a result of this biasing of the cable winch (11) it is held in the release position counter to this bias.

11. Single-panel up-and-over door according to one of claims 8 to 10,
**characterised in that**
the individual coils (104) of the coiled region (102) are wound so that they do not lie on one another in the relaxed state.

12. Single-panel up-and-over door according to one of claims 8 to 11,
**characterised in that**
the coils (104) of the spring (30) at least partly surround an insert (110, 112) that moves with the latching lever (23).

13. Single-panel up-and-over door according to claim 12,
**characterised in that**
the insert is formed by a bushing element (110) that moves with the latching lever.

14. Single-panel up-and-over door according to claim 13,
**characterised in that**
the bushing element (110) comprises a mounting part (112) inserted between the spring (30) and a mounting spindle (21, 15) for the latching lever (23) and a connector (114) that can be connected to the latching lever (23).

15. Single-panel up-and-over door according to claim 14,
**characterised in that**
the connector comprises a gripping portion (114) in the shape of a clothes peg, preferably at one end of the bushing element (110), which receives the pawl-side leg (106) of the spring (30), which is in the form of a leg spring wound with spaced coils.

16. Single-panel up-and-over door according to one of claims 9 to 15,
**characterised in that**
the coil region (102) has an internal diameter such that it essentially does not lie on an insert element (110, 21, 15) passing through the spring at any point in the entire pivoting region between the latching lever (23) and the door panel (1).

17. Single-panel up-and-over door according to one of the preceding claims,
**characterised in that**
rollers (16) adapted to be rotatable about a roller axis (15) are arranged on the door panel (1), for guiding it, at a place that is closer to the centre of the vertical lateral door edges (14) than to the lower door edge (17) in the bottom half of the door panel (1).

18. Single-panel up-and-over door according to claim 17 and one of claims 9 to 17, **characterised in that**
the latching lever (23) is mounted to be pivotable about the common roller axis (15) of the two rollers (16).

19. Single-panel up-and-over door according to one of the preceding claims,
**characterised in that**
the weight balancing device (7) is pre-mounted on the door, **in that** the torsion spring shaft (8) is mounted on the frame (2) so as to extend along a frame bar (6), **in that** the weight balancing device (7) comprises at least one winch drum (9) and in its overall expanse measured in the directions of height and width, i.e. parallel to the plane of the frame, it is located within the total expanse of the frame measured in the directions of height and width and therefore does not extend beyond the frame upwards or to the side and into the door aperture framed by the frame (2).

20. Single-panel up-and-over door according to one of claims 9 to 19,
**characterised in that**
the latching lever (23) has two lever arms (24, 25), the cable winch device acting on a first one (24) of these lever arms and the pawl (26) being formed on the second lever arm (25) in order to engage in one of the openings (13) distributed over the guide rail (5).

21. Single-panel up-and-over door according to claim 20, **characterised in that** the cable winch device (11) acts on the first lever arm (24) eccentrically on the longitudinal half of the latching lever (23) that is remote from the openings (13) when used in the intended manner.

22. Single-panel up-and-over door according to one of claims 20 or 21,
**characterised in that**
the openings (13) are formed on a region of the frame (2) that is to be arranged parallel to the plane of the door aperture that is to be closed off by the door, particularly on a guide region (5c) of a guide rail (5) that forms a track for door panel guide rollers (16).

23. Single-panel up-and-over door according to one of claims 8 to 21,
**characterised in that**
a row of openings (13) which can be engaged by the pawl (33) if the corresponding cable units (11) become slack is formed in or on a region (5a) of the frame, particularly of the guide rail (5), that is perpendicular to the plane of the door aperture that is to be closed off by the door.

## Revendications

1. Porte basculante à tablier unique comportant :
- un tablier (1) rigide, basculant en entier vers le haut,
- un cadre de porte (2) et
- un dispositif de câble de traction (11, 9), dont une extrémité est attachée au tablier (1) et l'autre extrémité est attachée à une source de force réalisée sous la forme d'un dispositif d'équilibrage du poids (7), et
un arbre à ressort de torsion (8) du dispositif d'équilibrage du poids étant réalisé entièrement sous forme d'arbre creux,
**caractérisée en ce que** l'arbre à ressort de torsion (8) est monté sur des segments d'appui (50) de ce dernier par l'intermédiaire de plusieurs éléments de palier (51) fixés à distance les uns des autres sur le cadre de porte (2), et est réalisé plus mince dans les segments d'appui (50) que dans le reste de son tracé (55).

2. Porte basculante à tablier unique selon la revendication 1, **caractérisée en ce que** l'arbre à ressort de torsion (8) du dispositif d'équilibrage du poids comporte uniquement un seul ressort de torsion (10).

3. Porte basculante à tablier unique selon l'une quelconque des revendications précédentes, **caractérisée en ce qu'**un arbre creux formant l'arbre à ressort de torsion (8) comporte un segment central (55) plus gros et, vers chacune de ses extrémités, un segment d'extrémité (51) formant un segment d'appui plus mince que ledit segment central.

4. Porte basculante à tablier unique selon l'une quelconque des revendications précédentes, **caractérisée en ce que** l'arbre à ressort de torsion (8) est formé par un tube (56) d'un seul tenant avec une zone de transition (57) conique entre un segment plus mince (50) et un segment plus gros (55).

5. Porte basculante à tablier unique selon l'une quelconque des revendications précédentes, **caractérisée en ce que** l'arbre à ressort de torsion (8) est formé sensiblement par plusieurs tubes individuels (58, 59) avec des diamètres différents, lesquels sont en prise ou reliés les uns aux autres de manière immobile en rotation.

6. Porte basculante à tablier unique selon la revendication 5, **caractérisée en ce qu'**une extrémité du tube (58) plus mince, formant le segment d'appui (50) est introduite et, de préférence, bloquée de manière télescopique et avec une denture, en particulier une denture conique, dans une extrémité d'un tube (59) plus gros formant le reste du tracé (55) de l'arbre à ressort de torsion (8).

7. Porte basculante à tablier unique selon l'une quelconque des revendications précédentes, **caractérisée**
**en ce que** le tablier (1) est apte à basculer en entier vers le haut hors d'une position de fermeture sensiblement verticale dans une position d'ouverture sensiblement horizontale,
**en ce qu'**au cadre de porte (2) sont associés des rails de guidage (5), orientés dans la direction verticale, pour une paire d'éléments de guidage du tablier, articulés contre le tablier (1) et destinés au guidage de la porte, en particulier pour une paire de galets (16) articulés, de manière rotative autour d'un axe (15) des galets, latéralement sur le tablier (1) pour le guidage de celui-ci, et un mécanisme à levier (19), dont une extrémité est montée fixe par rapport au cadre de porte (2) et l'autre extrémité est montée sur les bords latéraux (14) du tablier (1) au-dessus du point d'attaque des éléments de guidage du tablier (16),
**en ce que** le dispositif de câble de traction (11, 9) comporte sur chaque côté du tablier un système de câble formé respectivement par un moyen de traction, en particulier un câble et encore mieux d'un câble métallique (11), ou par plusieurs moyens de traction guidés parallèlement, lesquels sont attachés à une extrémité contre le tablier (1) et à l'autre extrémité contre le dispositif d'équilibrage du poids (7),
**en ce qu'**il est prévu un dispositif anti-chute (12) qui, en cas de relâchement d'un système de câble (11) du dispositif de câble de traction, bloque le tablier (1) pour l'empêcher de retomber, et
**en ce que** le dispositif d'équilibrage du poids (7) est formé par l'arbre à ressort de torsion (8), qui est fixé au cadre de porte (2) en s'étendant le long d'une traverse supérieure (6) horizontale du cadre de porte, et seulement un ressort de torsion (10).

8. Porte basculante à tablier unique selon l'une quelconque des revendications précédentes, **caractérisée**
**en ce qu'**il est prévu un dispositif anti-chute (12),
**en ce qu'**un ressort (30), destiné à la précontrainte d'un cliquet d'arrêt du dispositif anti-chute, est sollicité exclusivement pour la rotation de sa partie à spires (102), et
**en ce qu'**un cliquet d'arrêt du dispositif anti-chute est monté sur un porte-cliquet apte à pivoter par rapport au tablier (1).

9. Porte basculante à tablier unique selon l'une quelconque des revendications 1 à 8, **caractérisée**
**en ce qu'**elle est réalisée sous forme de porte basculante ou pivotante,
**en ce que** le tablier est réalisé pour basculer en entier vers le haut hors d'une position de fermeture sensiblement verticale dans une position d'ouverture sensiblement horizontale,
**en ce que** le tablier (1) est guidé dans le cadre de porte (2),
**en ce que** le dispositif de câble de traction (11, 9) comporte sur chaque côté du tablier un système de câble formé respectivement par un moyen de traction, en particulier un câble et encore mieux d'un câble métallique (11), ou par plusieurs moyens de traction guidés parallèlement, lesquels sont attachés à une extrémité contre le tablier (1) et à l'autre extrémité contre le dispositif d'équilibrage du poids (7),
**en ce qu'**il est prévu un dispositif anti-chute (12) qui, en cas de relâchement d'un système de câble (11) du dispositif de câble de traction, bloque le tablier (1) pour l'empêcher de retomber, et comporte un levier à cliquet d'arrêt (23, 37), qui est monté indirectement ou directement sur le tablier de manière à pivoter par rapport au tablier (1) lors du processus d'ouverture et de fermeture, et est précontraint élastiquement dans la position d'arrêt par un ressort (30) et sur lequel est attachée l'extrémité du côté tablier du dispositif de câble de traction (11, 9), les forces de traction du câble étant transmises par l'intermédiaire du levier à cliquet d'arrêt (23, 37) sur le tablier (1) et le levier à cliquet d'arrêt étant maintenu dans la position de déblocage par la tension du dispositif de câble de traction (11) dans le sens opposé à la précontrainte du ressort (30), et
**en ce que** le ressort (30), dans l'ensemble de la plage de pivotement entre le levier à cliquet d'arrêt (23) et le tablier (1), est sollicité exclusivement pour la rotation de sa partie à spires (102).

10. Porte basculante à tablier unique selon l'une quelconque des revendications 1 à 8, **caractérisée**
**en ce que** le tablier (1) est réalisé pour basculer en entier vers le haut hors d'une position de fermeture sensiblement verticale dans une position d'ouverture sensiblement horizontale,
**en ce que** le tablier (1) est guidé dans le cadre de porte (2),
**en ce que** le dispositif de câble de traction (11, 9) comporte sur chaque côté du tablier un système de câble formé respectivement par un moyen de traction, en particulier un câble et encore mieux d'un câble métallique (11), ou par plusieurs moyens de traction guidés parallèlement, lesquels sont attachés à une extrémité contre le tablier (1) et à l'autre extrémité contre le dispositif d'équilibrage du poids (7),
**en ce qu'**il est prévu un dispositif anti-chute (12) qui, en cas de relâchement d'un système de câble (11) du dispositif de câble de traction, bloque le tablier (1) pour l'empêcher de retomber,
**en ce que** le dispositif anti-chute (12) comporte un élément à cliquet d'arrêt (31), monté sur le tablier (1) de manière à pouvoir pivoter par rapport au tablier (1), de préférence de manière à pouvoir pivoter autour de l'axe (15) commun d'une paire de galets de guidage (16) du tablier,
**en ce que** l'élément à cliquet d'arrêt (31) comporte un porte-cliquet (32), monté de manière pivotante sur le tablier (1), de préférence sur l'axe (15) des galets, et un levier à cliquet d'arrêt (37),
**en ce que** le levier à cliquet d'arrêt (37) est monté sur le porte-cliquet (32) de manière à pouvoir pivoter autour d'un axe (44) du cliquet, de préférence de telle sorte que l'axe (44) du cliquet est orienté sensiblement perpendiculairement à l'axe de pivotement du porte-cliquet (32), encore mieux perpendiculairement à l'axe (15) des galets, et
**en ce que** l'extrémité du côté tablier du dispositif de câble de traction (11, 9) est attachée au levier à cliquet d'arrêt, de telle sorte que les forces du câble de traction sont transmises par l'intermédiaire du levier à cliquet d'arrêt (37) sur le tablier (1), de telle sorte que le levier à cliquet d'arrêt est précontraint élastiquement dans la position d'arrêt et est maintenu dans la position de déblocage par cette tension du dispositif de câble de traction (11) dans le sens opposé à cette précontrainte.

11. Porte basculante à tablier unique selon l'une quelconque des revendications 8 à 10, **caractérisée en ce que** les différentes spires (104) de la partie à spires (102) sont enroulées de telle sorte qu'elles ne reposent pas l'une sur l'autre dans la position détendue.

12. Porte basculante à tablier unique selon l'une quelconque des revendications 8 à 11, **caractérisée en ce que** les spires (104) du ressort (30) enserrent au moins partiellement un insert (110, 112) se déplaçant avec le levier à cliquet d'arrêt (23).

13. Porte basculante à tablier unique selon la revendication 12, **caractérisée en ce que** l'insert est formé par un manchon (110) se déplaçant conjointement avec le levier à cliquet d'arrêt.

14. Porte basculante à tablier unique selon la revendication 13, **caractérisée en ce que** le manchon (110) comporte un élément de palier (112), inséré entre le ressort (30) et un axe de palier (21, 15) pour le levier à cliquet d'arrêt (23), et un élément de raccordement (114) pouvant être attaché au levier à cliquet d'arrêt (23).

15. Porte basculante à tablier unique selon la revendication 14, **caractérisée en ce que** l'élément de raccordement comporte un élément de prise (114), qui est réalisé en forme de pince à linge, de préférence sur une extrémité du manchon (110), et qui reçoit la branche (106) du côté cliquet du ressort (30) réalisé sous forme de ressort à branches avec des spires enroulées à distance les unes des autres.

16. Porte basculante à tablier unique selon l'une quelconque des revendications 9 à 15, **caractérisée en ce que** la partie à spires (102) a un diamètre intérieur tel que, dans la totalité de la plage de pivotement entre le levier à cliquet d'arrêt (23) et le tablier (1), elle ne repose sensiblement pas sur un insert (110, 21, 15) traversant le ressort.

17. Porte basculante à tablier unique selon l'une quelconque des revendications précédentes, **caractérisée en ce que** des galets (16), réalisés de manière à pouvoir tourner autour d'un axe (15) des galets, sont disposés sur le tablier (1), pour le guidage de celui-ci, dans la moitié inférieure du tablier (1) plus près du milieu des bords latéraux (14) verticaux du tablier que du bord inférieur (17) du tablier.

18. Porte basculante à tablier unique selon la revendication 17 et l'une quelconque des revendications 9 à 17, **caractérisée en ce que** le levier à cliquet d'arrêt (23) est monté de manière à pouvoir pivoter autour de l'axe (15) commun des deux galets (16).

19. Porte basculante à tablier unique selon l'une quelconque des revendications précédentes, **caractérisée en ce que** le dispositif d'équilibrage du poids (7) est pré-assemblé sur la porte, **en ce que** l'arbre à ressort de torsion (8) est monté sur le cadre de porte (2) en s'étendant le long d'une traverse (6) du cadre de porte, **en ce que** le dispositif d'équilibrage du poids (7) comporte au moins un tambour de moyen de traction (9) et est disposé, dans sa direction en hauteur et en largeur, c'est-à-dire dans sa dimension globale mesurée parallèlement au plan du cadre de porte, à l'intérieur de la dimension globale du cadre de porte mesurée dans la direction en hauteur et en largeur, et ne s'avance donc pas en saillie au-delà du cadre de porte ni vers le haut, ni vers le côté, ni dans la baie encadrée par le cadre de porte (2).

20. Porte basculante à tablier unique selon l'une quelconque des revendications 9 à 19, **caractérisée en ce que** le levier à cliquet d'arrêt (23) comporte deux bras de levier (24, 25), le dispositif de câble de traction étant attaché à un premier bras (24) des bras de levier et le cliquet d'arrêt (26) étant réalisé sur le deuxième bras de levier (25) pour entrer en prise dans l'une des ouvertures (13) réparties sur le rail de guidage (5).

21. Porte basculante à tablier unique selon la revendication 20, **caractérisée en ce que** le dispositif de câble de traction (11) est attaché au premier bras de levier (24), en dehors du milieu de la moitié longitudinale du levier à cliquet d'arrêt (23), détournée des ouvertures (13) en cas d'utilisation conformément à sa destination.

22. Porte basculante à tablier unique selon la revendication 20 ou 21, **caractérisée en ce que** les ouvertures (13) sont réalisées sur une zone du cadre de porte (2), à associer parallèlement au plan de la baie à fermer par la porte, en particulier sur une zone (5c) du rail de guidage (5), formant une voie pour les galets de guidage (16).

23. Porte basculante à tablier unique selon l'une quelconque des revendications 8 à 21, **caractérisée en ce qu'**une rangée d'ouvertures (13), pouvant recevoir en prise le cliquet d'arrêt (33) en cas de relâchement des systèmes de câble (11) correspondants, est réalisée dans ou sur une zone (5a), perpendiculaire au plan de la baie à fermer par la porte, du cadre de porte, en particulier du rail de guidage (5).
